# FASCICULE DE BREVET EUROPEEN

(11) **EP 2 893 823 B1**
(45) Date de publication et mention de la délivrance du brevet: **08.02.2017**
(21) Numéro de dépôt: 15150540.1
(22) Date de dépôt: 08.01.2015
(51) Int. Cl.: A41D 13/02, A41D 27/24, A62B 17/00, G21F 3/025

(54) **Dispositif de déchirement pour combinaison étanche**
Zerreißvorrichtung für Trockentauchanzug
Tearing device for dry-suit

(30) Priorité: 10.01.2014 FR 1450207
(43) Date de publication de la demande: 15.07.2015
(73) Titulaire: Materiels Industriels de Sécurité, 38080 Saint Alban de Roche (FR)
(72) Inventeur: Carron, Gérard, 38080 SAINT ALBAN DE ROCHE (FR)
(74) Mandataire: Verriest, Philippe

(56) Documents cités:
- EP-A1- 0 447 636
- DE-B- 1 161 482
- US-A1- 2005 022 920
- US-A1- 2012 124 722

## Description

La présente invention se rapporte à un dispositif de déchirement pour combinaison étanche.

Les combinaisons étanches à usage unique sont utilisées, par exemple, pour permettre à des opérateurs de pénétrer dans des environnements chargés en particules radioactives. Lorsque les opérations en environnement radioactif sont terminées, l'opérateur passe par un sas de déshabillage afin de ne pas contaminer l'environnement sain. Un fixateur est utilisé afin de fixer les particules radioactives sur la paroi extérieure de la combinaison. Les documents US2005/0022920 , US2012/0124722 et DE1161482 décrivent des méthodes de renforcement et de mise en étanchéité des coutures d'une telle combinaison.

La combinaison de l'opérateur est ensuite déchirée à l'aide d'un dispositif de déchirement, puis roulée sur elle-même afin de piéger les particules. Il est connu de l'art antérieur, par exemple du document US2012/0124722, de réaliser le déchirement d'une combinaison étanche à la fin d'une opération dans un environnement radioactif.

Il est également connu de l'art antérieur de réaliser le déchirement de la combinaison à l'aide d'un dispositif de déchirement comprenant une bande de film armé soudée sur la paroi de la combinaison.

Ce dispositif de déchirement traverse des zones de la paroi de la combinaison de matériaux différents, ce qui peut provoquer un déchirement aléatoire de la combinaison ou une rupture de la bande de film armé avant que le déchirement soit arrivé à son terme.

La présente invention a pour objectif de résoudre tout ou partie des inconvénients mentionnés ci-dessus.

Á cet effet, la présente invention concerne un dispositif de déchirement pour combinaison comprenant :
- deux portions de paroi de la combinaison séparées par une ouverture ;
- une bande de film intermédiaire reliée en une première zone de liaison à une première portion de paroi par un premier type de liaison et reliée en une seconde zone de liaison à une seconde portion de paroi par un premier type de liaison ;
- une bande de traction reliée à la bande de film intermédiaire au niveau d'une troisième zone de liaison disposée entre la première zone de liaison et la deuxième zone de liaison, par un deuxième type de liaison agencé pour occasionner une rupture du film intermédiaire lors d'une traction sur la bande de traction.

Grâce aux dispositions selon l'invention, le déchirement de la combinaison n'est plus soumis à un aléa dû au croisement de différentes matières et lignes de soudure. En effet, la zone de liaison du deuxième type est réalisée le long de l'ouverture, sur l'interface entre la bande de traction et le film intermédiaire. En outre, l'homogénéité de la liaison entre la bande de traction et la paroi de la combinaison grâce à la bande de film intermédiaire, permet de mieux maîtriser l'intensité et donc la qualité de la soudure. Enfin, le prédécoupage de la paroi de la combinaison permet d'éviter une ouverture aléatoire de la combinaison. Ainsi, l'utilisation du dispositif de déchirement est facilitée ce qui assure une plus grande sécurité des opérateurs face à la contamination radioactive.

Selon un aspect de l'invention, la bande de traction est armée, donc plus résistante que la bande de film intermédiaire, ce qui facilite le déchirement.

Suivant d'autres caractéristiques optionnelles du dispositif de déchirement d'une combinaison étanche selon l'invention :
- la bande de traction est reliée à la bande de film intermédiaire par le deuxième type de liaison au niveau de la troisième zone de liaison et d'une quatrième zone de liaison, la troisième zone de liaison et la quatrième zone de liaison étant disposées entre la première zone de liaison et la deuxième zone de liaison, l'ajout d'une liaison entre la bande de traction et la bande de film intermédiaire permet de doubler l'effort de traction à la déchirure afin d'assurer un déchirement complet de la combinaison ;
- la bande de film intermédiaire comprend deux portions séparées par une ouverture :
   une première portion étant reliée à la première portion de paroi au niveau de la première zone de liaison et la première partie étant reliée à la bande de traction au niveau de la troisième zone de liaison,
   une seconde portion étant reliée à la seconde portion de paroi au niveau la deuxième liaison, et la seconde partie étant reliée à la bande de traction au niveau de la quatrième zone de liaison ;
- le premier type de liaison est une soudure traversante ;
- le deuxième type de liaison est une soudure superficielle ;
- la bande de traction comprend des fibres textiles ;
- la bande de traction comprend une matrice plastique ;
- la bande de film intermédiaire est réalisée en matière plastique ;
- la paroi de la combinaison est réalisée en matière plastique.

L'invention se rapporte également à une combinaison comprenant un dispositif de déchirement conforme à l'une quelconque des caractéristiques susmentionnées, et un dispositif d'ouverture et de fermeture étanche.

Selon un aspect de l'invention, la combinaison est étanche.

D'autres caractéristiques et avantages de la présente invention apparaîtront à la lumière de la description qui va suivre et à l'examen des figures ci-annexées, dans lesquelles :
- la figure 1 représente une vue d'ensemble de la combinaison comprenant un dispositif de déchirement ;
- la figure 2 représente le dispositif de déchirement selon un premier mode de réalisation ;
- la figure 3 représente le dispositif de déchirement selon un deuxième mode de réalisation ;
- la figure 4 représente le dispositif de déchirement selon un troisième mode de réalisation.

Sur l'ensemble de ces figures, des références identiques ou analogues désignent des organes ou ensemble d'organes identiques ou analogues.

La figure 1 représente une combinaison étanche 1 selon l'invention. L'opérateur 3 peut se vêtir de la combinaison 1 à l'aide d'un système d'ouverture et de fermeture à glissière étanche situé au dos de la combinaison 1. Une bande de déchirement 5 parcours la combinaison 1 d'une manche 7 à l'autre manche 9 en passant par le heaume 11. Le corps de la combinaison 1, comprenant les manches 7, 9, est réalisé en film plastique, ici en polychlorure de vinyle de couleur rose. Le heaume 11 de la combinaison 1 est réalisé en un autre type de film plastique, ici en polychlorure de vinyle transparent.

Le dispositif de déchirement est représenté en figure 2. La paroi de la combinaison 1 est prédécoupée en deux portions 13, 15, définissant entre elles une ouverture 17.

Les deux portions 13, 15 sont reliées par une bande de film intermédiaire 19. La bande de film intermédiaire 19 est reliée à la première portion 13 de la paroi de la combinaison 1 par une première liaison 21. La bande de film intermédiaire 19 est reliée à la seconde portion 15 de de la paroi de la combinaison 1 par une deuxième liaison 23. Les liaisons 21, 23 sont réalisées par soudure traversante de la bande de film intermédiaire 19 sur la paroi de la combinaison 1. La bande de film intermédiaire 19 est réalisée en polychlorure de vinyle transparent.

Sur la bande de film intermédiaire 19 est fixée une bande de traction 25 par l'intermédiaire d'une troisième liaison 27. La bande de traction 25 comprend des fibres textiles liées par une matrice en polychlorure de vinyle. La liaison 27 est disposée entre les liaison 21 et 23. La liaison 27 est une soudure superficielle de la bande de traction 25 sur la bande de film intermédiaire 19.

Lorsque l'opérateur 3 est en sas de déshabillage, un fixateur est utilisé pour fixer les particules nocives sur la combinaison 1. La combinaison 1 est ensuite déchirée par traction sur l'extrémité 29 de la bande de traction 25 laissée libre. Comme la bande de traction 25 est plus résistante que la bande de film intermédiaire 19, la traction exercée sur la bande de traction 25 assure le déchirement de la bande de film intermédiaire 19. Les deux portions 13, 15 de paroi de combinaison 1 sont ainsi désolidarisées et la combinaison 1 peut être roulée sur elle-même afin d'éviter la disperstion des particules contaminées se trouvant sur la paroi de la combinaison 1. Ces opérations peuvent être réalisée par l'opérateur 3 lui-même ou un opérateur distinct.

Selon un deuxième mode de réalisation, la bande de traction 25 est reliée à la bande de film intermédiaire 19 par deux liaisons 27a et 27b, de part et d'autre de l'ouverture 17. L'ajout d'une liaison permet de dédoubler l'effort de traction de la bande de traction 25 sur la bande de film intermédiaire 19 et ainsi de faciliter le déchirement.

Selon un troisième mode de réalisation, la bande de film intermédiaire comprend deux portions 19a et 19b. Une première portion 19a est reliée par la liaison 21 à la portion 13 de la paroi de la combinaison 1. Une seconde portion 19b est reliée par la liaison 23 à la seconde portion 15 de la paroi de la combinaison 1. Les portions 19a et 19b de la bande de film intermédiaire définissent une ouverture 31 communicant avec l'ouverture 17 définie par les portions 13 et 15 de la paroi de la combinaison 1. La bande de traction 25 relie les portions 19a et 19b de la bande de film intermédiaire 19 et ainsi, les portions 13 et 15 de la paroi de la combinaison 1. Les liaisons 27a et 27b reliant la bande de traction 25 aux portions 19a et 19b respectivement de la bande de film intermédiaire 19 sont des soudures superficielles. Le déchirement de la combinaison 1 est facilité par le prédécoupage de la bande de film intermédiaire 19.

Bien entendu, la présente invention, définie dans les revendications, ne se limite pas aux modes de réalisation décrits et représentés, fournis à titre d'exemples illustratifs et non limitatifs.

## Revendications

1. Combinaison (1) comprenant un dispositif d'ouverture et de fermeture étanche, deux portions de paroi (13, 15) de la combinaison (1) séparées par une ouverture (17), et un dispositif de déchirement comprenant :
- une bande de film intermédiaire (19) reliée en une première zone de liaison (21) à une première portion de paroi (13) par un premier type de liaison et reliée en une seconde zone de liaison (23) à une seconde portion de paroi (15) par un premier type de liaison ;
- une bande de traction (25) reliée à la bande de film intermédiaire (19) au niveau d'une troisième zone de liaison (27) disposée entre la première zone de liaison (21) et la deuxième zone de liaison (23), par un deuxième type de liaison agencé pour occasionner une rupture de la bande de film intermédiaire (19) lors d'une traction sur la bande de traction (25).

2. Combinaison selon la revendication 1, dans laquelle la bande de traction (25) est reliée à la bande de film intermédiaire (19) par le deuxième type de liaison au niveau de la troisième zone de liaison (27a) et d'une quatrième zone de liaison (27b), la troisième zone de liaison (27a) et la quatrième zone de liaison (27b) étant disposées entre la première zone de liaison (21) et la deuxième zone de liaison (23).

3. Combinaison selon la revendication 2, dans laquelle la bande de film intermédiaire (19) comprend deux portions (19a, 19b) séparées par une ouverture (31) :
une première portion (19a) étant reliée à la première portion de paroi (13) au niveau de la première zone de liaison (21) et la première partie (19a) étant reliée à la bande de traction (25) au niveau de la troisième zone de liaison (27a),
une seconde portion (19b) étant reliée à la seconde portion de paroi (15) au niveau la deuxième zone de liaison (23), et la seconde partie (19b) étant reliée à la bande de traction (25) au niveau de la quatrième zone de liaison (27b).

4. Combinaison selon l'une des revendications précédentes, dans laquelle le premier type de liaison est une soudure traversante.

5. Combinaison selon l'une des revendications précédentes, dans laquelle le deuxième type de liaison est une soudure superficielle.

6. Combinaison selon l'une des revendications précédentes, dans laquelle la bande de traction comprend des fibres textiles.

7. Combinaison selon l'une des revendications précédentes, dans laquelle la bande de traction comprend une matrice plastique.

8. Combinaison selon l'une des revendications précédentes, dans laquelle la bande de film intermédiaire est réalisée en matière plastique.

9. Combinaison selon l'une des revendications précédentes, dans laquelle la paroi de la combinaison est réalisée en matière plastique.

## Patentansprüche

1. Schutzanzug (1), der eine dichte Öffnungs- und Schließvorrichtung, zwei Wandabschnitte (13, 15) des Schutzanzugs (1), die durch eine Öffnung (17) voneinander getrennt sind, und eine Zerreißvorrichtung umfasst, Folgendes umfassend:
- einen Zwischenfolienstreifen (19), der in einer ersten Verbindungszone (21) durch eine erste Verbindungsart mit einem ersten Wandabschnitt (13), und in einer zweiten Verbindungszone (23) durch eine erste Verbindungsart mit einem zweiten Wandabschnitt (15) verbunden ist;
- einen Traktionsstreifen (25), der im Bereich einer dritten Verbindungszone (27), die zwischen der ersten Verbindungszone (21) und einer zweiten Verbindungszone (23) angeordnet ist, durch eine zweite Verbindungsart mit dem Zwischenfolienstreifen (19) verbunden ist, die angeordnet ist, um bei einer Traktion am Traktionsstreifen (25) einen Bruch des Zwischenfolienstreifens (19) zu bewirken.

2. Schutzanzug nach Anspruch 1, wobei der Traktionsstreifen (25) durch die zweite Verbindungsart im Bereich der dritten Verbindungszone (27a) und einer vierten Verbindungszone (27b) mit dem Zwischenfolienstreifen (19) verbunden ist, wobei die dritte Verbindungszone (27a) und die vierte Verbindungszone (27b) zwischen der ersten Verbindungszone (21) und der zweiten Verbindungszone (23) angeordnet sind.

3. Schutzanzug nach Anspruch 2, wobei der Zwischenfolienstreifen (19) zwei Abschnitte (19a, 19b) umfasst, die durch eine Öffnung (31) voneinander getrennt sind:
wobei ein erster Abschnitt (19a) im Bereich der ersten Verbindungszone (21) mit dem ersten Wandabschnitt (13) verbunden ist, und der erste Abschnitt (19a) im Bereich der dritten Verbindungszone (27a) mit dem Traktionsstreifen (25) verbunden ist,
wobei ein zweiter Abschnitt (19b) im Bereich der zweiten Verbindungszone (23) mit dem zweiten Wandabschnitt (15) verbunden ist, und der zweite Abschnitt (19b) im Bereich der vierten Verbindungszone (27b) mit dem Traktionsstreifen (25) verbunden ist.

4. Schutzanzug nach einem der vorhergehenden Ansprüche, wobei die erste Verbindungsart eine durchgehende Schweißung ist.

5. Schutzanzug nach einem der vorhergehenden Ansprüche, wobei die zweite Verbindungsart eine Oberflächenschweißung ist.

6. Schutzanzug nach einem der vorhergehenden Ansprüche, wobei der Traktionsstreifen Textilfasern umfasst.

7. Schutzanzug nach einem der vorhergehenden Ansprüche, wobei der Traktionsstreifen eine Kunststoffmatrix umfasst.

8. Schutzanzug nach einem der vorhergehenden Ansprüche, wobei der Zwischenfolienstreifen aus einem Kunststoffmaterial gefertigt ist.

9. Schutzanzug nach einem der vorhergehenden Ansprüche, wobei die Wand des Schutzanzugs aus einem Kunststoffmaterial gefertigt ist.

## Claims

1. A coverall (1) comprising a sealed opening and closing device, two portions of wall (13, 15) of the coverall (1) separated by an opening (17), and a tearing device comprising:
- an intermediate film band (19) connected in a first bonding area (21) to a first portion of wall (13) by a first type of bonding and connected in a second bonding area (23) to a second portion of wall (15) by a first type of bonding;
- a traction band (25) connected to the intermediate film band (19) at a third bonding area (27) disposed between the first bonding area (21) and the second bonding area (23), by a second type of bonding arranged to cause the rupture of the intermediate film band (19) upon a traction on the traction band (25).

2. The coverall according to claim 1, wherein the traction band (25) is connected to the intermediate film band (19) by the second type of bonding at the third bonding area (27a) and a fourth bonding area (27b), the third bonding area (27a) and the fourth bonding area (27b) being disposed between the first bonding area (21) and the second bonding area (23).

3. The coverall according to claim 2, wherein the intermediate film band (19) comprises two portions (19a, 19b) separated by an opening (31):
a first portion (19a) being connected to the first portion of wall (13) at the first bonding area (21) and the first portion (19a) being connected to the traction band (25) at the third bonding area (27a),
a second portion (19b) being connected to the second portion of wall (15) at the second bonding area (23), and the second portion (19b) being connected to the traction band (25) at the fourth bonding area (27b).

4. The coverall according to any of the preceding claims, wherein the first type of bonding is a through-welding.

5. The coverall according to any of the preceding claims, wherein the second type of bonding is a superficial welding.

6. The coverall according to any of the preceding claims, wherein the traction band comprises textile fibers.

7. The coverall according to any of the preceding claims, wherein the traction band comprises a plastic matrix.

8. The coverall according to any of the preceding claims, wherein the intermediate film band is made of plastic material.

9. The coverall according to any of the preceding claims, wherein the wall of the coverall is made of plastic material.
